# EUROPÄISCHE PATENTSCHRIFT

(11) **EP 0 206 132 B1**
(45) Veröffentlichungstag und Bekanntmachung des Hinweises auf die Patenterteilung: **16.10.1991**
(21) Anmeldenummer: 86107993.7
(22) Anmeldetag: 11.06.1986
(51) Int. Cl.: H01H 35/26

(54) **Druckabhängig gesteuerter Schalter**
Switch controlled as a function of the pressure
Interrupteur commandé en fonction de la pression

(30) Priorität: 15.06.1985 DE 3521646
(43) Veröffentlichungstag der Anmeldung: 30.12.1986
(73) Patentinhaber: HONEYWELL B.V., NL-1101 EA Amsterdam (NL)
(72) Erfinder: Berkhof, Hendrikus, Emmen (NL)
(74) Vertreter: Rentzsch, Heinz, Dipl.-Ing.

(56) Entgegenhaltungen:
- US-A- 2 953 657

## Beschreibung

Die Erfindung bezieht sich auf druckabhängig gesteuerte Schalter gemäß Gattungsbegriff des Anspruchs 1. Werden solche Schalter zur Überwachung niedriger Drücke eingesetzt, so muß zur Erzeugung der erforderlichen Schaltkraft eine relativ große Membran vorgesehen werden. Außerdem bereitet die genaue Justierung solcher Niederdruckschalter und die Aufrechterhaltung der einmal vorgenommenen Einstellung über lange Zeiträume Schwierigkeiten, weil angesichts des geringen Druckes bereits kleine Änderungen der Membraneigenschaften, beispielsweise infolge Alterung, oder mechanische Hystereerscheinungen im Schalterbetätigungsmechanismus zu merklichen Veränderungen im Ansprechverhalten des Schalters führen können. Aufgabe der Erfindung ist es, hier Abhilfe zu schaffen und einen druckabhängig gesteuerten Schalter, insbesondere zur Überwachung von niedrigen Drücken, vorzuschlagen, welcher wenig Platz beansprucht, leicht einstellbar ist und in der Fertigung keine hochpräzisen Einzelteile und komplizierten Justiervorgänge benötigt. Dieser Aufgabe wird gelöst durch die im Anspruch 1 gekennzeichnete Erfindung. Sie macht von dem bei Servodruckreglern bekannten Prinzip der Druckverstärkung Gebrauch, welches hier jedoch zu zusätzlichen Überwachungsmöglichkeiten, nämlich der gleichzeitigen Überwachung mehrerer Funktionen führt. Vorteilhafte Ausgestaltungen und bevorzugte Anwendungsmöglichkeiten der Erfindung ergeben sich aus den Unteransprüchen.

Die Erfindung wird nachfolgend anhand einiger in den Zeichnungen wiedergegebener Ausführungsbeispiele erläutert. Dabei zeigt:
- Figur 1: eine erste Ausführungsform eines druckabhängig gesteuerten Schalters;
- Figur 2: ein Ausführungsbeispiel für einen auf Differenzdruck ansprechenden Schalter und dessen Anwendung zur Überwachung eines gasbefeuerten Warmwasserbereiters mit Gebläsebrenner.

In Figur 1 ist zwischen einem Gehäusegrundteil 1 und einer Bodenplatte 2 eine Arbeitsmembran 3 an ihrem äußeren Umfang eingespannt. Sie trägt an ihrer Membranplatte 4 einen Stift 5, der über einen Hebel 6 auf den Stößel 7 eines Schnappschalters 8 einwirkt. Eine Rückstellfeder 9 stützt sich an einer im Gehäuse verstellbaren Einstellschraube 10 ab. Die Kraft der Feder 9 wirkt dem in der Membrankammer 11 herrschenden Druck Pₛ entgegen. Dieser Steuerdruck Pₛ entsteht in der Leitung 12 zwischen der Membrankammer 11 und einem Abblasventil 13, dem über eine Drosselstelle 14 ein Versorgungsdruck P_{G}, beispielsweise der Druck einer Gasversorgungsleitung zugeführt wird. Das Abblasventil 13 besteht aus einem plattenförmigen Ventilsitz 15 und einem ringförmigen Schließkörper 16, welcher an der Unterseite einer Steuermembran 17 befestigt ist. Der Schließkörper 16 hat einen Durchmesser d₁, während die Membran 17 einen größeren Durchmesser d₂ aufweist. Der Ventilsitz 15 ist zusammen mit der Membran 17 abgedichtet zwischen dem Gehäuseteil 1 und einer Kappe 18 eingespannt, deren Verschluß 19 einen Anschluß 20 für den zu überwachenden Druck P_{M} aufweist. Eine Öffnung 21 in der Ventilsitzplatte 15 stellt eine Verbindung zwischen dem außerhalb des Ventilsitzes liegenden Raum oberhalb und unterhalb der Ventilplatte 15 dar. Dieser Raum ist an eine Abblasleitung 22 angeschlossen.

Steht der Versorungsdruck P_{G} am Einlaß 23, so kann sich hinter der Drossel 14 und damit in der Antriebskammer 11 solange kein den Schalter 8 betätigender Steuerdruck aufbauen, wie in der Kammer 24 oberhalb der Membran 17 kein diesem Steuerdruck entgegenwirkender Druck herrscht. Der Druck in der Kammer 11 steht nämlich zugleich unter der Membran 17 und hebt diese zusammen mit dem Schließkörper 16 vom Ventilsitz 15 ab. Damit ist das Servoventil 15, 16 weit geöffnet, und der im Kanal 12 entstehende Druck wird über die Abblasleitung 22 abgebaut. Der Schalter 8 liegt beispielsweise mit einem Arbeitskontakt im Erregerstromkreis eines die Gaszufuhr zu einem Brenner steuernden Magnetventils. Dieses bleibt solange geschlossen, bis der Schalter 8 über den Stift 5, den Hebel 6 und den Stößel 7 betätigt wird. Der Druckschalter sorgt beispielsweise dafür, daß die Gaszufuhr zum Brenner erst geöffnet wird, wenn ein die Verbrennungsluft bereitstellendes Gebläse einen hinreichenden Verbrennungsluftdruck erzeugt. Dieser zu überwachende Verbrennungsluftdruck P_{M} wird über den Anschluß 20 in die Kammer 24 oberhalb der Membran 17 geführt und drückt die Membran 17 nach unten. Je mehr der zu überwachende Druck P_{M} ansteigt, umso weiter verringert er über die Membran 17 und den daran befindlichen ringförmigen Schließkörper 16 den freien Durchlaß des Abblasventils 15, 16. Damit steigt der Steuerdruck in der Leitung 12 und der Membrankammer 11 an. Die Membran 3 wird samt Stift 5 nach oben bewegt und der Hebel 6 im Uhrzeigersinn geschwenkt. Sobald der Druck P_{M} einen vorgegebenen Mindestwert erreicht, wird über den Stößel 7 der Schalter 8 betätigt. Damit wird über das erwähnte Magnetventil die Gaszufuhr zum Brenner freigegeben. In der geschilderten Anwendung überwacht der druckgesteuerte Schalter nach Figur 1 nicht nur den Verbrennungsluftdruck P_{M}, sondern zugleich auch den Versorgungsgasdruck P_{G}, denn ohne einen solchen kann sich im Kanal 12 und in der Membrankammer 11 kein die Membran 3 und mit ihr den Stift 5 bewegender Arbeitsdruck aufbauen. Hier kann also mit einem einzigen druckbetätigten Schalter sowohl der zu überwachende Verbrennungsluftdruck als auch der Gasversorgungsdruck überwacht werden.

Auf die Membran 17 wirken folgende Kräfte: Von oben der Druck P_{M} multipliziert mit der wirksamen Membranfläche S₂ entsprechend dem Durchmesser d₂; und von unten der Druck P_{S} multipliziert mit der Membranfläche S₁ innerhalb des Ventilsitzes 16 (Durchmesser d₁). Erst wenn die von oben auf die Membran einwirkende, d. h. vom zu überwachenden Druck P_{M} erzeugte Kraft, die von unten, d.h. vom Versorgungsgasdruck erzeugte Kraft hinreichend überwiegt, wird der Durchlaß durch das Abblasventil 15, 16 soweit verringert und damit der in der Membrankammer 11 entstehende Druck soweit erhöht, daß er den Schalter 8 betätigen kann. Da die Fläche S₂ wesentlich größer ist als die Fläche S₁, kann das Abblasventil 15, 16 durch einen relativ niedrigen Druck gesteuert und damit der Schalter 8 zum Ansprechen gebracht werden. Der in der Kammer 11 wirkende Steuerdruck P_{S} ist also gegenüber dem zu überwachenden Druck um einen Faktor verstärkt, welcher sowohl von der Höhe des Gasversorgungsdruckes P_{G} als auch vom Verhältnis der wirksamen Membranflächen S₁ und S₂ abhängt. Durch diese Druckverstärkung gelingt es, die zum Betätigen des Schalters 8 erforderliche Kraft mit einer Membran 3 wesentlich geringeren Durchmessers zu erzeugen als dies der Fall wäre, wenn der Druck P_{M} unmittelbar in die Membrankammer 11 geleitet würde. Die Einstellschraube 10 gestattet eine genaue Justierung des Ansprechdruckes.

Figur 2 zeigt einen differenzdruckabhängig gesteuerten Schalter und dessen Anwendung zur Überwachung eines gasbeheizten Warmwasserbereiters mit Gebläsebrenner. Soweit die Teile des Differenzdruckschalters mit denjenigen nach Figur 1 übereinstimmen, sind gleiche Bezugszeichen verwendet. Zusätzlich zur ersten Steuermembran 17 ist hier in einem auf die Kappe 18 aufgesetzten Gehäuse 31 eine zweite Steuermembran 32 angeordnet, welche über eine Feder 33 ihre Kraft auf die erste Steuermembran 17 überträgt. Das topfförmige Gehäuse 31 weist einen Druckeinlaß 40 auf. Außer dem Schalter 8 ist hier ein weiterer Schalter 34 vorhanden, dessen Stößel 35 über einen Hebel 36 durch das Ende des Stifts 5 betätigt wird. Der Hebel 36 steht unter der Vorspannung einer Feder 37, die sich an einer Einstellschraube 38 abstützt.

Der Einlaß 23 ist über ein Sicherheitsventil 41 an eine Gasversorgungsleitung 42 angeschlossen. Ein Gasregelgerät 43 steuert in Abhängigkeit vom Wärmebedarf die Gaszufuhr zur Brennkammer 44. Die Abblasleitung 22 mündet in den unteren Teil der Brennkammer 44. Das Gebläse 45 erzeugt unter einem Druck P₁ stehende Verbrennungsluft und bläst diese in die Verbrennungskammer 44 ein. Der Verbrennungsluftdruck gelangt zugleich über die Leitung 40 in die Einlaßkammer 39 des topfförmigen Gehäuses 31 und wirkt damit auf die Membran 32. Der Wärmetauscher 46 wird von dem zu erhitzenden Wasser durchflossen. In der Nähe des Abgaskanals 47 zum Schornstein mündet die Leitung 48 in die Brennkammer 44 und überträgt den am Auslaß der Brennkammer 44 herrschenden Druck P₂ über die Leitung 48 und den Einlaß 20 in die Steuerkammer 24 zwischen den Membranen 32 und 17. Ein Arbeitskontakt des Schalters 8 liegt wiederum im Erregerstromkreis eines Gasmagnetventils, beispielsweise eines Einschaltventils innerhalb des Gasreglers 43. Der Schalter 34 hat einen Ruhekontakt, der in den gleichen Erregerstromkreis oder in den eines anderen Gasventils eingeschaltet sein kann.

Sobald das Sicherheitsventil 41 geöffnet wird, gelangt der Versorgungsgasdruck P_{G} über die Düse 14 in den Kanal 12 und versucht in der Kammer 11 einen entsprechenden Steuerdruck aufzubauen. Ohne auf die Oberseite der Membranen 17 und 32 einwirkende Drücke P₁ und P₂ würde jedoch das Abblasventil 15, 16 voll öffnen und einen zur Betätigung des Schalters 8 ausreichenden Druckaufbau in der Kammer 11 verhindern. Erst wenn der von Gebläse erzeugte Luftdruck P₁ auf die Membran 32 einwirkt und deren Kraft über die Feder 33 und die Membran 17 den Schließkörper 16 in Richtung zum Sitz 15 drückt, geht das Abblasventil in Schließrichtung, und der Druck in der Kammer 11 steigt soweit an, bis der Schalter 8 betätigt wird. Er schaltet die Gaszufuhr ein. Dies ist also nur möglich, wenn einerseits der Gasversorgungsdruck P_{G} und andererseits der Verbrennungsluftdruck P₁ vorhanden sind. Auf die Membranen 17 und 32 wirkt jedoch zugleich auch der Druck P₂ am Auslaß der Brennkammer 44 ein. Entsprechend der Membranfläche der Membran 32 entsteht hierdurch eine dem Druck P₁ entgegengerichtete Kraft auf die Membran 32 sowie entsprechend der Membranfläche der Membran 17 eine die Kraft der Feder 33 unterstützende Kraft. Auf diese Weise läßt sich die Strömung von Brenn- und Abgasen durch die Brennkammer 44 überwachen. Sind beispielsweise innerhalb des Wärmetauschers durch Ablagerungen die Gasdurchtrittsquerschnitte verengt, so steigt der Druck P₁ an, während der Druck P₂ abfällt. Dies bedeutet, daß die Druckdifferenz P₁ - P₂ größer wird. Auf die Membran 17 wirkt also über die Feder 33 eine erhöhte Kraft, welche das Abblasventil 15, 16 folglich erst bei einem höheren Druck P_{S} in der Kammer 11 zu einem Kraftgleichgewicht an der Membran 17 führt. Diese Druckerhöhung in der Kammer 11 bewirkt eine weitere Verschiebung des Stiftes 5 und damit über den Hebel 36 eine Betätigung des Schalters 34, dessen Ruhekontakt dann den Brenner abschaltet. Ist der Schornstein oder das Abgasrohr 47 verstopft, so nimmt P₂ den Wert von P₁ an; die Druckdifferenz verschwindet. Durch geeignete Wahl der Membranflächen der Membranen 17 und 32 läßt sich erreichen, daß in diesem Falle die auf die Membran 17 von oben durch den Druck P₂ ausgeübte Kraft soweit ansteigt, bis der Schalter 34 anspricht und den Brenner stillsetzt. Im gezeigten Anwendungsbeispiel wird also durch den differenzdruckabhängigen Schalter sowohl das Vorhandensein des Versorgungsgasdruckes, das ordnungsgemäße Arbeiten des Gebläses als auch der einwandfreie Zug von Brennkammer und Schornstein überwacht. Die Ansprechschwelle des Schalters 34 wird durch die Einstellschraube 38 in Verbindung mit der Feder 37 vorgegeben.

## Patentansprüche

1. Druckabhängig gesteuerter Schalter für mit Gas oder Druckluft betriebene Geräte, insbesondere zur Drucküberwachung in Gasheizanlagen mit einer durch den zu überwachenden Druck gesteuerten Arbeitsmembran, welche über ein Übertragungsglied einen elektrischen Schalter betätigt,
**dadurch gekennzeichnet,** daß
a) in einer durch eine Steuermembran (17) unterteilten ersten Kammer (24) auf der einen Seite der Steuermembran ein Einlaß (20) für den zu überwachenden Druck (P_{M}) und auf der anderen Seite der Steuermembran der Sitz (15) eines Abblasventils (15, 16) angeordnet ist, dessen Schließkörper (16) von der Steuermembran getragen ist;
b) die der Steuermembran (17) abgewandte Seite des Ventilsitzes (15) einerseits über eine Drosselstelle (14) an eine Gas- oder Druckluftquelle (P_{G}) und andererseits an eine durch die Arbeitsmembran (3) abgeschlossene zweite Kammer (11) angeschlossen ist; und
c) eine Feder (9),ggf. die Rückstellfeder des elektrischen Schalters (8) , dem Druck in der zweiten Kammer (11) entgegenwirkend am Übertragungsglied (5, 6) angreift.

2. Druckschalter nach Anspruch 1, **gekennzeichnet durch** eine auf die Arbeitsmembran (3) einwirkende, sich einseitig gehäusefest abstützende Einstellfeder (9).

3. Druckschalter nach Anspruch 1 oder 2, **dadurch gekennzeichnet,** daß die Steuermembran (17) auf der dem Ventilsitz (15) des Abblasventils (15, 16) zugewandten Seite einen ringförmigen, mit dem Ventilsitz zusammenwirkenden Vorsprung (16) trägt, dessen umschlossene Fläche kleiner ist als die dem zu überwachenden Druck ausgesetzte wirksame Fläche der Steuermembran auf der Gegenseite.

4. Druckschalter nach einem der Ansprüche 1 bis 3, **gekennzeichnet durch**
d) eine auf die erste Kammer (24) aufgesetzte, durch eine zweite Steuermembran (32) ebenfalls unterteilte dritte Kammer (39);
e) eine zwischen den beiden Steuermembranen (32, 17) eingespannte Druckfeder (33) sowie
f) einen Anschluß (40) der dritten Kammer (39) auf der der ersten Steuermembran (17) abgewandten Seite der zweiten Steuermembran (32) als Einlaß für einen zweiten zu überwachenden Druck (P₁).

5. Druckschalter nach einem der Ansprüche 1 bis 4, **gekennzeichnet durch** einen vom Übertragungsglied (5) betätigbaren zweiten elektrischen Schalter (34), dessen Ansprechdruck von demjenigen des ersten elektrischen Schalters (8) verschieden einstellbar ist.

6. Anwendung des Druckschalters nach Anspruch 5 in einem gasbefeuerten Heizkessel mit unter Druck zugeführter Verbrennungsluft, **dadurch gekennzeichnet,** daß
g) der Anschluß (20) der ersten Steuerkammer (24) an den Abzug (47, P₂) der Brennkammer (44);
h) der Anschluß (40) der dritten Kammer (39) an die Verbrennungsluftzuleitung (P₁);
i) die Abblasseite (22) des Abblasventils (15, 16) an die Brennkammer (44) und
j) die Drosselstelle (14) an die Gasversorgungsleitung (23, P_{G}) angeschlossen ist.

## Claims

1. Pressure controlled switch for apparatus operated with gas or pressurized air, in particular for pressure monitoring in gas heating installations, with a working diaphragm controlled by the pressure which is to be monitored, said diaphragm acting via a transmission member upon an electrical switch, **characterized in that**
a) in a first chamber (24) divided by a control diaphragm (17) on the one side of the control diaphragm there is provided an inlet (20) for the pressure P_{M} which has to be monitored and on the other side of the control diaphragm there is provided the seat (15) of a bleed valve (15, 16), the closure member (16) of which is carried by the control diaphragm;
b) the side of the valve seat (15) being opposite of the control diaphragm (17) once is connected via a throttle (14) to a source (P_{G}) of gas or pressurized air and further is connected to a second chamber (11) which is closed by the working diaphragm (3); and
c) a spring (9) e.g. the reset spring of the electrical switch (8), engages the transmission member (5, 6) and acts against the pressure in the second chamber (11).

2. The pressure switch according to claim 1, **characterized in that** an adjusting spring (9) acts upon the working diaphragm (3) and on the other side abuts against the housing.

3. The pressure switch according to claim 1 or 2, **characterized in that** the control diaphragm (17) has a ring-shaped projection (16) cooperating with the valve seat (15) provided on that side facing the valve seat (15) of the bleed valve (15, 16) and that the area surrounded by said projection (16) is smaller than the effective area of the control diaphragm which is exposed to the monitored pressure on the opposite side.

4. The pressure switch according to one of claims 1 to 3, **characterized by**
d) a third chamber (39) divided by a second control diaphragm (32) and mounted onto the first chamber (24);
e) a compression spring (33) provided between the two control diaphragms (32, 17);
f) a connection (40) of the third chamber (39) as inlet for a second pressure (P₁) to be monitored, with that connection being provided at that side of the second diaphragm (32) which is opposite to the first diaphragm (17).

5. The pressure switch according to one of claims 1 to 4, **characterized by** a second electrical switch (34) operable by the transmission member (5) with the response pressure of that second switch being adjustable to a different value compared with that of the first electrical switch (8).

6. The application of a pressure switch according to claim 5 in a gas heated boiler with combustion air being supplied under pressure, **characterized in that**
g) the connection (20) of the first control chamber (24) is connected to the exhaust side (42, P₂) of the combustion chamber (44);
h) the connection (40) of the third chamber (39) is connected to the combustion air supply pipe (P₁);
i) the bleed side (22) of the bleed valve (15, 16) is connected to the combustion chamber (44), and
j) the throttle (14) is connected to the gas supply pipe (23, P_{G}).

## Revendications

1. Interrupteur commandé en fonction de la pression destiné à des dispositifs entraînés à l'aide d'un gaz ou de l'air comprimé, en particulier pour la surveillance de pression dans des installations de chauffe au gaz à l'aide d'une membrane de travail commandée par la pression à surveiller, qui actionne un commutateur électrique par l'intermédiaire d'un élément de transfert,
**caractérisé en ce que**
a) dans une première chambre (24) divisée par une membrane de commande (17), une entrée (20) destinée à la pression à surveiller (P_{M}) est disposée sur un côté de la membrane de commande et le siège (15) d'une soupape d'évacuation (15, 16) dont le corps de fermeture (16) est porté par la membrane de commande est disposé sur l'autre côté de la membrane de commande;
b) le côté du siège (15) de soupape opposé à la membrane de commande (17) est raccordé d'une part à une source de gaz ou d'air comprimé (P_{G}) par l'intermédiaire d'un emplacement d'étranglement (14) et d'autre part à une deuxième chambre (11) isolée par la membrane de travail (3); et
c) un ressort (9), éventuellement le ressort de rappel de l'interrupteur électrique (8), agit sur l'élément de transfert (5, 6) en opposition à la pression de la deuxième chambre (11).

2. Interrupteur à pression selon la revendication 1, **caractérisé par** un ressort de réglage (9) agissant sur la membrane de travail (3), et s'appuyant d'un côté de façon fixe sur le boîtier.

3. Interrupteur à pression selon la revendication 1 ou 2, **caractérisé en ce que** la membrane de commande (17) porte, sur le côté tourné vers le siège de soupape (15) de la soupape d'évacuation (15, 16), une saillie annulaire (16) coopérant avec le siège de soupape, dont la surface circonscrite est plus petite que la surface active de la membrane de commande, exposée à la pression à surveiller, sur le côté opposé.

4. Interrupteur à pression selon l'une des revendications 1 à 3, **caractérisé par**
d) une troisième chambre (39), montée sur la première chambre (24), également divisée par une deuxième membrane de commande (32);
e) un ressort de pression (33) sollicité entre les deux membranes de commande (32, 17) ainsi que
f) un raccord (40) de la troisième chambre (39) situé sur le côté de la deuxième membrane de commande (32) opposé à la première membrane de commande (17) et servant d'entrée pour une deuxième pression à surveiller (P₁).

5. Interrupteur à pression selon l'une des revendications 1 à 4, **caractérisé par** un deuxième interrupteur électrique (34), actionnable par l'élément de transfert (5), dont la pression de réponse est réglable de façon différente de celle du premier interrupteur électrique (8).

6. Application de l'interrupteur à pression selon la revendication 5 dans une chaudière chauffée au gaz dont l'air de combustion est amené sous pression, **caractérisée en ce que**
g) le raccord (20) de la première chambre de commande (24) est raccordé à l'extraction (47, P₂) de la chambre de combustion (44);
h) le raccord (40) de la troisième chambre (29) est raccordé à la conduite d'amenée (P₁) d'air de combustion;
i) le côté d'évacuation (22) de la soupape d'évacuation (15, 16) est raccordé à la chambre de combustion (44) et
j) l'emplacement d'étranglement (14) est raccordé à la conduite d'admission de gaz (23, P_{G)}.
